# FASCICULE DE BREVET EUROPEEN

(11) **EP 0 770 502 B1**
(45) Date de publication et mention de la délivrance du brevet: **16.09.1998**
(21) Numéro de dépôt: 96440092.3
(22) Date de dépôt: 24.10.1996
(51) Int. Cl.: B44C 5/06, B44C 1/10

(54) **Procédé de décoration d'une pierre naturelle ou reconstituée**
Verfahren zum Dekorieren von Naturstein oder wiederaufbereitetem Stein
Process for decorating natural or reconstituted stone

(30) Priorité: 27.10.1995 FR 9512901
(43) Date de publication de la demande: 02.05.1997
(73) Titulaire: PARADIS (Partenariat Assistance Distribution) SARL, 68100 Mulhouse (FR)
(72) Inventeur: Leimburger, Michel, 70000 Colombier (FR)
(74) Mandataire: Starck, Jean-François

(56) Documents cités:
- EP-A- 0 383 125
- DE-A- 4 120 101
- FR-A- 2 477 473
- DATABASE WPI Week 9240 Derwent Publications Ltd., London, GB; AN 92-329011 XP002004344 & KR 9 103 179 A (J. SHIM) , 22 Mai 1991
- PATENT ABSTRACTS OF JAPAN vol. 018, no. 298 (P-1749), 7 Juin 1994 & JP 06 059424 A (FUAJII:KK), 4 Mars 1994,
- PATENT ABSTRACTS OF JAPAN vol. 950, no. 001 & JP 07 017785 A (HISANORI YOKOSHIMA), 20 Janvier 1995,

## Description

L'invention a trait à un procédé de décoration d'un support constitué, soit par une pierre naturelle, tout particulièrement, une ardoise, soit par une pierre reconstituée, par exemple en céramique, ce procédé consistant à reproduire sur ce support un décor sous forme d'une reproduction photographique ou d'un imprimé quelconque.

La présente invention trouvera son application dans le domaine de la réalisation d'effets décoratifs sur des supports se présentant, tout particulièrement, sous forme de pierres naturelles ou reconstituées.

De tout temps on a cherché à mettre en valeur certaines reproductions photographiques, que ce soit en raison de leur qualité artistique ou d'êtres chers qu'elles représentent ou encore parce qu'elles évoquent un souvenir ou un événement qui nous a marqués.

Les solutions les plus communément adoptées pour mettre en valeur ces reproductions photographiques consistent à procéder à leur encadrement, éventuellement après en avoir demandé l'agrandissement au photographe.

Il est également d'usage de confier à un artiste peintre une photo en vue de sa reproduction sur une toile. A ce propos, certaines techniques, plus industrialisées, permettent, à l'heure actuelle, une telle reproduction sur une telle toile.

Parallèlement, il est de plus en plus fréquent de peindre directement des supports naturels, tels que des pierres, des ardoises ou des tuiles ou encore de décorer de tels supports par d'autres techniques. Dans ces conditions, ledit support apporte sa contribution, du point de vue décoratif, à l'oeuvre ainsi réalisée.

Par ailleurs, il est également connu à travers le brevet européen EP-A-0383125, un procédé pour réaliser des reproductions de fresques consistant à disposer une reproduction d'une photo correspondant à une fresque dans un moule dont le fond est constitué par une vitre. Le dos de cette reproduction est enduit d'une colle avant que ledit moule ne soit rempli d'un matériau à base d'eau, de sable et de liant. Après durcissement dudit matériau, l'ensemble est démoulé et peut subir un certain nombre d'opérations telles qu'un ébrêchement des contours ou une mise en peinture, de manière à obtenir une imitation aussi réaliste que possible d'un fragment de fresque.

Pourtant, le fait que la reproduction photographique soit disposée directement sur une surface lisse et plane telle qu'une vitre aura pour conséquence de ne conférer à la fresque reproduite qu'un état de surface lisse, ce qui est très rarement le cas pour une fresque réelle.

Il est encore connu, par le document FR-A-2477473, un procédé de transfert d'image par décalcomanie et produit formé par ce procédé. En fait, le procédé de transfert consiste, ici, en une première étape où l'on transfère une ou plusieurs couches, portant une image, d'un produit photographique sur un support de papier provisoire pour former une décalcomanie, puis en une deuxième étape où l'on transfère l'image de la décalcomanie sur le support défini, tel qu'un support en pierre, en brique, en béton ou autre. Au cours de la première étape, on applique une couche de colle hydrophile sur le support provisoire en papier et/ou sur la face portant l'image du produit photographique lequel comporte un support enduit d'une sous-couche d'un polymère hydrophobe et d'au moins une couche photosensible formatrice deladite image. Après cela, on amène le support provisoire au contact de la face image du produit photographique avant de dissoudre ladite sous-couche de polymère hydrophobe portant l'image par un solvant organique qui est sans action sur le support et les constituants du produit photographique, ni sur la colle hydrophile. Puis, on pellicule le support du produit photographique en laissant l'image transférée sur le support provisoire en papier pour former la décalcomanie. Dans le cadre de la seconde étape, on applique une couche d'adhésif ou de vernis sur le support définitif et/ou sur la face image de la décalcomanie et on amène ce support définitif au contact de la décalcomanie avant de laisser durcir la couche d'adhésif ou de vernis jusqu'à ce que l'image adhère sur ce support définitif. Pour finir, on humidifie le support provisoire en papier pour le pelliculer et obtenir, ainsi, l'image transférée sur le support définitif.

Il est encore connu, par le document KR-A-9103179, un procédé pour transférer une image photographique sur une pierre. Plus précisément, la photographie est encollée et pressée sur une surface plane de cette pierre. Sur cette dernière est encore appliquée de la poudre de pierre mélangée à un liant. L'ensemble est ensuite mis en peinture et vernis.

La présente invention se veut à même d'élaborer un procédé permettant la mise en valeur de reproductions photographiques ou tous autres imprimés au travers d'un tel support en pierre naturelle ou reconstituée en vue de profiter de la qualité décorative procurée par ce dernier.

Il est dans l'objectif de la présente invention d'atteindre ce résultat sans faire appel aux talents artistiques d'un peintre et sans qu'il ne soit nécessaire de disposer, d'un quelconque film correspondant à la reproduction à reporter sur le support. En fait, au travers de la présente invention il doit être possible, à tout un chacun, de pouvoir mettre en valeur une reproduction photographique ou un imprimé sur un support en pierre naturelle ou reconstituée pour un coût avoisinant celui d'un encadrement.

A cet effet, l'invention concerne un procédé de décoration d'un support constitué par une pierre naturelle, tout particulièrement une ardoise ou une pierre reconstituée, par exemple en céramique, consistant à reproduire, sur ce support, un décor sous forme d'une reproduction photographique ou d'un imprimé quelconque, caractérisé par le fait :
- on reproduit, à l'aide d'un photocopieur laser couleur le décor à l'échelle souhaitée sur une feuille de papier d'un faible grammage compris entre 55 g et 90 g/m² ;
- on encolle le papier portant la reproduction du décor avec une colle à l'eau sous dispersion aqueuse ;
- on dépose la feuille de papier encollée sur le support préalablement nettoyé ;
- on dispose l'ensemble sous une presse afin de le soumettre à une pression pendant une période de l'ordre de deux à cinq heures, de sorte que la feuille de papier épouse, au plus près, les irrégularités du support sur lequel elle est apposée.

Le procédé concernant l'invention consiste, également et après séchage de la colle, à effectuer un certain nombre d'opérations de finitions consistant à traiter les bords du support et à réaliser un vernissage, ces différentes opérations de finition étant exposées plus en détail dans la description qui va suivre.

Les avantages découlant de la présente invention consistent en ce qu'on peut mettre des reproductions photographiques ou autres imprimés en valeur de manière originale en profitant de l'aspect décoratif que procure une pierre naturelle telle qu'une ardoise, sans faire appel à des talents artistiques particuliers ou à des techniques qui, en raison de leur complexité s'avèrent trop onéreuses.

L'invention est décrite, ci-après, plus en détail à l'aide de dessins représentant seulement un mode d'exécution.
La figure 1 illustre l'organigramme du procédé de décoration conforme à l'invention ;
La figure 2 illustre de manière schématisée, la mise sous presse, simultanée, de plusieurs supports.

La présente invention concerne, plus particulièrement, un procédé de décoration d'un support sous forme d'une pierre naturelle, tout particulièrement une ardoise, ou d'une pierre reconstituée. A ce propos, ce support est susceptible d'être réalisé en céramique par exemple.

En fait, l'on observera que ce support doit présenter au moins une surface sensiblement plane en vue d'y reporter un décor sous forme d'une reproduction photographique ou d'un imprimé quelconque. Le but recherché étant de mettre en valeur cette reproduction photographique ou cet imprimé en profitant de l'aspect décoratif que procure, précisément, une pierre naturelle ou une pierre reconstituée que ce soit au travers de ses couleurs, de son contour naturel ou encore, dans certains cas, de son état de surface irrégulier.

A titre d'exemple, l'ardoise se prête avantageusement à ce type d'application, ceci, tout particulièrement en raison de ses caractéristiques dimensionnelles et de sa configuration plane. De manière à faciliter la compréhension il sera exposé, ci-après, le procédé, selon l'invention, dans le cadre de son application pour la décoration de telles ardoises, sachant qu'il est préférable de faire appel à une ardoise dite renforcée comportant une épaisseur d'au moins 3 mm de préférence de l'ordre de 4 mm.

Ainsi, selon l'invention, le procédé consiste, tout d'abord, à reproduire, à l'aide de moyens de reproduction appropriés, tels qu'un photocopieur, le décor, par exemple une photo, à l'échelle de son choix. A noter que pour un décor en couleur l'on fera appel à une photocopieuse couleur sachant, à ce propos, que plus la photocopie est de qualité meilleur sera le résultat. Aussi, il est tout particulièrement préconisé d'utiliser un copieur laser couleur.

Il y a lieu d'observer, en outre, que la photocopie est réalisée sur du papier à faible grammage, de l'ordre de 60 g à 80 g/m², sachant que pour un format du type A4, (21 cm x 29,7 cm) la photocopie est réalisée sur une feuille de papier ayant un grammage de l'ordre de 60 g à 70 g/m², de préférence compris entre 63 g et 66 g/m². Ce grammage sera légèrement plus important pour les formats plus grands. Ainsi, pour un format A3 (2 fois le format A4) l'on retiendra un papier du type 80g/m².

Parallèlement, la surface du support, donc de l'ardoise destinée à recevoir le décor est nettoyée en profondeur de manière à assurer la suppression de toute poussière et autres particules. Dans le cadre, précisément, d'une ardoise, ce nettoyage aura également pour but de supprimer les écailles qui ne sont que faiblement liées à la pierre. Ce nettoyage peut être réalisé par tous moyens appropriés, par exemple sous flux d'air comprimé. On profitera, également, de cette opération de nettoyage de l'ardoise pour en écailler les bords.

L'étape suivante du procédé consiste, tel que cela apparaît sur l'organigramme de la figure 1, à encoller la feuille de papier, portant la reproduction du décor au moyen d'une colle, préférentiellement, en dispersion aqueuse. L'expérience a su démontrer qu'une colle à base d'acétate de polyvinyle en dispersion aqueuse permettait d'obtenir de très bons résultats.

Il est important de procéder à une parfaite imprégnation de cette feuille avant de passer à l'étape suivante consistant à l'apposer sur la surface, préalablement nettoyée, du support, qui dans le cas de l'exemple correspondant à la description, est une ardoise renforcée.

Cet ensemble est ensuite disposé sous une presse en vue de le soumettre à une pression comprise entre 200 kg et 800 kg/m² et, ceci, pendant une période d'environ deux à cinq heures. A noter que la pression appliquée est inversement proportionnelle à la dimension du support.

Il convient d'observer que la surface de ce type de support que constitue une pierre naturelle ou une pierre reconstituée, est fréquemment irrégulière. Or, il est important que la pression soit exercée de manière uniforme sur cette surface de sorte que la feuille de papier épouse, au plus près, les contours et, donc, les irrégularités de la surface sur laquelle elle est apposée. En fait, c'est ce relief très particulier que présente souvent une telle pierre naturelle, comme l'ardoise par exemple qui permet cette mise en valeur originale de la reproduction photographique ou d'un imprimé quelconque.

Pour obtenir cette répartition uniforme de la pression, celle-ci est transmise au support sur lequel est collée la feuille correspondant au décor, par l'intermédiaire d'un matériau souple, tel qu'un matelas en mousse, en caoutchouc ou analogue. Préférentiellement, un support est pris en sandwich entre deux matelas lorsqu'il est disposé sous la presse.

Etant donné qu'il faut maintenir sous presse l'ensemble pendant une durée relativement longue, il peut être opportun, lorsque l'on dispose d'une seule presse, telle qu'illustrée dans la figure 2, de placer plusieurs supports 1 sur lesquels ont été collés des décors, sous une même presse 2 en intercalant, systématiquement, un matelas en matériau souple 3.

En sortie de presse les supports sont séchés avant de procéder aux opérations de finition qui consistent, le cas échéant, en un nouveau découpage, aux formes souhaitées des bords du support, à présent décoré, ceci au travers d'outillages appropriés. Une opération d'ébarbage par meulage peut conférer une forme définitive au contour de ce support.

De manière à éviter qu'au niveau de ce contour la feuille de papier ne se décolle ou encore pour recoller les parties qui ont pu se décoller au cours des opérations de finition précédemment citées, ce contour est à nouveau encollé à l'aide d'un pinceau, par exemple, et en utilisant la même colle précédemment employée.

Après séchage de cette colle, le contour peut encore être mis en peinture à l'aide d'un aérographe notamment.

Après séchage de cette peinture l'on procède au vernissage du décor. Le vernis employé est, préférentiellement, du type cellulosique.

Bien que la description ci-dessus, s'attache, plus particulièrement, au décor d'une ardoise, le procédé selon l'invention peut trouver son application quelle que soit la nature de ce support dès l'instant qu'il se présente sous forme d'une pierre naturelle ou d'une pierre reconstituée.

## Revendications

1. Procédé de décoration d'un support constitué par une pierre naturelle tout particulièrement une ardoise ou une pierre reconstituée, par exemple en céramique, consistant à reproduire, sur ce support, un décor sous forme d'une reproduction photographique ou d'un imprimé quelconque, caractérisé par le fait que :
- on reproduit à l'aide d'un photocopieur laser couleur le décor à l'échelle souhaitée sur une feuille de papier d'un faible grammage compris entre 55 g et 90 g/m² ;
- on encolle le papier portant la reproduction du décor avec une colle à l'eau sous dispersion aqueuse ;
- on dépose la feuille de papier encollée sur le support préalablement nettoyé ;
- on dispose l'ensemble sous une presse afin de le soumettre à une pression pendant une période de l'ordre de deux à cinq heures, de sorte que la feuille de papier épouse, au plus près, les irrégularités du support sur lequel elle est apposée.

2. Procédé de décoration selon la revendication 1, caractérisé par le fait que pour la reproduction d'un décor sur un format du type A4, cette reproduction est réalisée sur une feuille ayant un grammage de l'ordre de 60 g à 70 g/m², de préférence compris entre 63 g et 66 g/m².

3. Procédé de décoration selon la revendication 1, caractérisé par le fait que pour la reproduction d'un décor sur un format plus important, tel qu'un format du type A3, il est utilisé une feuille de papier dont le grammage est de l'ordre de 80 g/m².

4. Procédé de décoration selon la revendication 1, caractérisé par le fait que le nettoyage du support est réalisé sous flux d'air comprimé en vue d'assurer les suppressions de toutes poussières et autres particules, écailles ou analogues, faiblement liées audit support.

5. Procédé de décoration selon la revendication 1, caractérisé par le fait que la colle utilisée est à base d'acétate de polyvinyle en dispersion aqueuse.

6. Procédé de décoration selon la revendication 1, caractérisé en ce que l'ensemble formé par le support est muni du décor et soumis à une pression comprise entre 200 kg et 800 kg/m².

7. Procédé de décoration selon la revendication 1, caractérisé par le fait que la pression est transmise au support sur lequel est collée la feuille correspondant au décor par l'intermédiaire d'un matériau souple, tel qu'un matelas en mousse, en caoutchouc ou analogue, ce support étant, préférentiellement, pris en sandwich entre de tels matelas lorsqu'il est disposé sous la presse.

8. Procédé de décoration selon la revendication 7, caractérisé par le fait que l'on dispose plusieurs supports (1) sur lesquels ont été collés des décors, sous une même presse (2) en intercalant, systématiquement, un matelas en matériau souple (3).

9. Procédé de décoration selon la revendication 1, caractérisé par le fait qu'en sortie de presse le support est séché avant de procéder aux opérations de finition de son contour consistant :
- à découper, aux formes souhaitées, les bords du support au travers d'outillages appropriés ;
- à effectuer une opération d'ébarbage par meulage pour conférer une forme définitive au contour de ce support ;
- à encoller à l'aide d'une colle en dispersion aqueuse, le contour de la feuille collée sur le support ;
- à mettre en peinture le contour après séchage de la colle.

10. Procédé de décoration selon l'une quelconque des revendications précédentes, caractérisé par le fait qu'en dernière étape on procède au vernissage du décor, préférentiellement au moyen d'un vernis cellulosique.

11. Application du procédé selon l'une quelconque des revendications 1 à 10 pour le décor d'une ardoise, celle-ci étant préférentiellement de type renforcé comportant une épaisseur d'au moins 3 mm, de préférence de l'ordre de 4mm.

## Claims

1. Decoration procedure on a constituted natural stone support in particular an ardoise or a reconstituted stone, for instance ceramics, consistant to reproduce, on this support, a decoration in the form of a reproduced photograph or any other printed matter, caracterised by the fact that :
• one reproduces with the help of appropriate ways of reproducing the decoration on a scale desired on paper with a light weight between 55 g et 90 g/m² ;
• one pastes the paper with the reproduced decoration with a glue on water bases under dispersion of water ;
• one puts the glued paper on the in advance cleaned support ;
• one puts the total under pression under a press during a period of in between 2 and 5 hours.

2. Decoration procedure according claim 1, caracterised by the fact that one uses, preferential, a colour laser photocopy as method of reproduction of the decoration on the scale of ones choice.

3. Decoration procedure according claim 1, caracterised by the fact that for reproducing a decoration on an A4 format, this reproduction is realised on a paper with a weight in the order of 60 g to 70 g/m², preferably in between 63 g and 66 g/m².

4. Decoration procedure according claim 1, caracterised by the fact that for reproducing a decoration on a larger format, large as A3, the used paper has a weight in the order of 80 g/m2.

5. Decoration procedure according claim 1, caracterised by the fact that for cleaning the support one uses a flow of compressed air to assure the removal of all dust and other particles, scales or similar, weakly bound on the so called support.

6. Decoration procedure according claim 1, caracterised by the fact that the glue used is on bases of polyvinyl acetate and dispersed by water.

7. Decoration procedure according claim 1, caracterised by the fact that the total formed by the support and covered by the decoration is put under pression of between 200 kg and 800 kg/m2.

8. Decoration procedure according claim 1, caracterised by the fact that the pression is transmitted on the support on which is pasted the paper corresponding with the decoration by a supple intermediate material, like a foam mattress, or rubber, or similar, prefering, to be taken as a sandwich between such mattresses when it is put under pression.

9. Decoration procedure according claim 8, caracterised by the fact that one puts several supports (1) on which were pasted the decorations, under the same press (2) putting between, systematically, a supple mattress (3).

10. Decoration procedure according claim 1, caracterised by the fact that coming out of the press the support is dryed before beginning the finishing operations of the border consisting in:
• cutting out, the desired shape, of the borders of the support by appropriate tools ;
• effectuating a grinding operation to give the final shape of the border of the support ;
• putting paint on the border after having dryed the glue.

11. Decoration procedure following the preceding arbitrary claims, caracterised by the fact that the last step proceeds to varnish the decoration, prefering a varnish of cellulose.

## Patentansprüche

1. Dekorverfahren eines Gegenstandes aus Naturstein insbesondere einer Schiefferplatte oder wiederhergestellter Stein (z.B. Keramik), basiert auf dem Abdruck auf dieser Unterlage eines Motives in Form einer fotografischen Ablichtung oder irgendwelche anderer Druckunterlage gekennzeichnet durch :
- Reproduzierung mit Hilfe der passenden Geräte des Dekors im gewünschtem Maßstab auf ein Papierblatt mit der Stärke von 55 bis 90 g/m².
- Bestreichung des abzubildenden Papiers mit Wasserkleber in einer wasserhaltigen Lösung
- Man legt das vorher mit Kleber bestrichene Blatt auf die gesäuberte Platte ; 2 bis 5 Stunden wird alles unter einer Presse gespannt.

2. Dekorverfahren gemäß Anspruch 1 charakterisiert durch die Nutzung eines Laserfarbkopiergerätes als bevorzugtes Ablichtungsmittel des Dekors im ausgewähltem Maßstab.

3. Dekorverfahren gemäß Anspruch 1 charakterisiert durch die Nutzung einer Blattstärke von 60 bis 70 g/m² für eine Reproduktion eines Dekor auf ein A4-Format, aber bevorzugt. wird eine Blattstärke von 63 bis 66 g/m².

4. Dekorverfahren gemäß Anspruch 1 charakterisiert durch die Nutzung einer Blattstärke bis zu
80 g/m² im Fall einer Reproduktion eines Dekor auf ein größeres Format ,wie zum Beispiel
A3 Format.

5. Dekorverfahren gemäß Anspruch 1 charakterisiert durch die Säuberung des Gegenstandes
unter Luftdruckstrahl, um die Entfernung aller lockeren Staubteile, Splitter oder andere Partikel zu gewährleisten.

6. Dekorverfahren gemäß Anspruch 1 charakterisiert durch die Nutzung eines Klebers auf Polyvinylacetats-Basis in wasserhaltiger Lösung.

7. Dekorverfahren gemäß Anspruch 1 charakterisiert durch das Enspannen der gesamte Unterlage mit dem Dekor unter einem Druck zwischen 200 kg bis 800 kg.

8. Dekorverfahren gemäß Anspruch 1 charakterisiert durch Übertragung des Druckes auf
den Gegenstand, auf welcher das Blatt, was dem Dekor entspricht, aufgeklebt ist, durch ein weiches Material, zum Beispiel Schaumstoffmatte, Gummiplatte oder ähnlich, gewährleistet wird.
Bevorzugt wird das Einspannen des Gegenstandes in Sandwich zwischen 2 Matten in der Presse.

9. Dekorverfahren gemäß Anspruch 8 charakterisiert durch Einspannung mehrerer Gegenstände,
auf welche die Dekore aufgeklebt sind, unter der gleichen Presse mit systematischer Einschiebung einer Kunststoffmatte.

10. Dekorverfahren gemäß Anspruch 1 charakterisiert durch das Trocknen des Materials
nach Beendigung des Pressvorganges vor Endfertigung des Randes bestehend aus :
- Ausschneidung des Randesnach gewünschter Form mittels fachgemäßem Werkzeug.
- Schleifen des Rahmens des Gegenstandes, um die definitive Form zu realisieren.
- Bestreichung des Rahmens des geklebten Blattes mit Wasserkleber in einer wasserhaltigen Lösung
- Farbbeschichtung des Ramens nach Trocknen des Klebers.

11. Dekorverfahren gemäß aller oben genannten Ansprüche charakterisiert durch das in der Endphase lackierte Dekor bevorzugt mit Celluloselack.
